# EUROPÄISCHE PATENTSCHRIFT

(11) **EP 0 574 373 B1**
(45) Veröffentlichungstag und Bekanntmachung des Hinweises auf die Patenterteilung: **07.02.1996**
(21) Anmeldenummer: 93890091.7
(22) Anmeldetag: 05.05.1993
(51) Int. Cl.: E05B 65/44

(54) **Auszugsperre für Schubladen**
Disengagable locking means for pull-out drawer assembly
Système de blocage pour tiroirs

(30) Priorität: 12.05.1992 AT 972/92
(43) Veröffentlichungstag der Anmeldung: 15.12.1993
(73) Patentinhaber: Möbelwerk Svoboda & Co., A-3100 St. Pölten (N.Ö.) (AT)
(72) Erfinder: Svoboda, Rudolf, Dipl.-Ing., A-3100 St. Pölten (Niederösterreich) (AT)
(74) Vertreter: Beer, Manfred, Dipl.-Ing.

(56) Entgegenhaltungen:
- DE-A- 2 603 753
- DE-A- 2 908 336
- DE-A- 3 822 678
- FR-B- 2 486 786
- US-A- 3 870 387

## Beschreibung

Die Erfindung betrifft eine Auszugsperre für Schubladen mit einer etwa vertikal in die Seitenwand des Korpus geführten Sperrschiene, die eine der Anzahl der Schubladen entsprechende Anzahl von Führungszapfen zum Eingriff in eine Führung im Seitenstück der Schublade aufweist, wobei die Führung eine Nut ist, die im wesentlichen über die gesamte Länge des Seitenstückes verlaufend angeordnet ist.

Auszugsperren für Schubladen mit einer etwa vertikal in die Seitenwand des Korpus geführten Sperrschiene, die eine der Anzahl der Schubladen entsprechende Anzahl von Führungszapfen aufweist, die in einer Führung im Seitenstück der Schublade eingreifen können, sind im Stand der Technik bekannt. Ihre Funktion ist es, zu verhindern, daß mehr als eine Schublade gleichzeitig aus einem Kasten, Schreibtisch od.dgl. herausgezogen werden kann, unter anderem um zu verhindern, daß dieser durch die Verlagerung des Schwerpunktes kippen kann. Eine derartige Auszugsperre besteht z.B. aus einer vertikal in der Seitenwand des Korpus geführten Sperrschiene, die eine der Anzahl der Schubladen entsprechende Anzahl von Führungszapfen aufweist, die mit den Schubladen im Eingriff sind, und alle anderen Schubladen sperren, wenn eine Schublade herausgezogen wird. Dazu ist am vorderen Ende des Seitenstückes der Schublade eine Art Kurvenführung oder Steuerkulisse befestigt, die einen entsprechenden Führungszapfen der Sperrschiene, die sich im geschlossenen Zustand in ihrer untersten Stellung befindet, beim Herausziehen einer Schublade hochhebt, wodurch die anderen Führungszapfen die anderen Schubladen sperren.

Die Sperrschiene wird hochgehoben, bis sie ein feder- oder hebelbelastetes Raststück auslöst und von diesem in der hochgehobenen Stellung gehalten wird, wenn die Schublade weiter herausgezogen wird. Das Raststück muß verhindern, daß die Sperrschiene z.B. durch Erschütterungen herunterfallen kann, wodurch in Abhängigkeit von der Form der Kulissenführung z.B. auch alle anderen Schubladen herausgezogen werden könnten, wodurch die Auszugsperre wirkungslos würde.

Ein weiterer Nachteil ist, daß die an Kästen oder Schreibtischen üblicherweise vorgesehenen Schlösser an der Sperrschiene angreifen, wodurch auf an sich einfache Weise gleichzeitig alle Schubladen versperrt werden können. Nachteilig ist dabei jedoch, daß mit den üblicherweise sehr kleinen Schlüsseln die oben erwähnten Rastkräfte überwunden werden müssen um das Schloß wieder aufzusperren, was sich auf den Bedienungskomfort negativ auswirkt.

Aus der US-A-3 870 387 ist eine Auszugsperre mit den Merkmalen des einleitenden Teils von Anspruch 1 bekannt. Die Führung gemäß der US-A-3 870 387 verläuft im wesentlichen über die gesamte Länge des Seitenstückes und weist in ihrem vorderen Bereich eine Erweiterung sowie einen über dieser Erweiterung angeordneten Flansch oder Vorsprung auf, der einen Sperrbereich bildet, wenn der Kasten versperrt werden soll. Im Normalbetrieb, wenn also der Kasten nicht versperrt ist, hat dieser Flansch keine Funktion, und er verhindert insbesondere nicht, daß weitere Schubladen herausgezogen werden können, wenn bereits eine herausgezogen ist.

An den Sperrbereich schließt bei der bekannten Konstruktion kein aufsteigender Bereich an. Vielmehr schließt an den Sperrbereich gemäß der US-A-3 870 387 ein absteigender Bereich des erweiterten Teiles der Führung an.

Aufgabe der Erfindung ist es, eine Auszugsperre anzugeben, welche einfach und billig herzustellen ist, sicher und zuverlässig arbeitet und auch sehr leicht zu sperren ist.

Gelöst wird diese Aufgabe dadurch, daß die Führung vorzugsweise im Bereich des vorderen Endes des Seitenstückes einen vertikalen Sperrbererich und einen am unteren Ende des Sperrbereiches anschließenden, aufsteigenden Bereich aufweist, dem ein hroizontaler Bereich folgt.

Der Ausdruck "im wesentlichen" ist dabei so zu verstehen, daß die Führung nur in jenem Bereich des Seitenstückes vorgesehen sein muß, der beim Herausziehen der Schublade dem Führungszapfen zugeordnet ist.

Durch die erfindungsgemäße Konstruktion ist es nicht mehr erforderlich, eine Rasteinrichtung od.dgl. für die Sperrschiene vorzusehen, da die Sperrschiene entlang des gesamten Auszugweges der Schublade von der Führung gehalten wird, sodaß einerseits die Gefahr beseitigt ist, daß die Sperrschiene hinunterfallen kann, und anderseits die Sperrschiene beim Abschließen sehr leicht betätigt werden kann.

Durch die Merkmale der Erfindung ergeben sich wesentliche funktionelle Unterschiede gegenüber der US-A-3 870 387. Wie sich insbesondere aus den Fig. 14 bis 16 der US-A-3 870 387 ergibt, sind die Sperrollen um das Maß X und die Führungsschienen um das Maß Z voneinander beabstandet. Wird eine Schublade herausgezogen, so ist die Mittelachse der Führungsrolle einer benachbarten Schublade um das Maß Z minus X von der Mittelachse der Führungsschiene beabstandet. Dieser Abstand ist jedoch auf Grund konstruktiver Gegebenheiten relativ klein, so daß in Verbindung mit der Keilwirkung am sich erweiternden, vorderen Ende der Führungsschiene sowohl auf die Führungsschiene als auch auf die Sperrschiene bzw. die Rollen eine sehr hohe mechanische Belastung wirkt, wenn versucht wird auch die benachbarte Schublade herauszuziehen. Dies kann sogar zu Beschädigungen der gesamten Auszugsperre führen.

Gemäß der Erfindung wird dies aber vermieden, weil sich die Führungszapfen der Sperrschiene im vertikalen Sperrbereich der Nut befinden, wenn eine Schublade herausgezogen ist, wodurch nicht nur die in Verbindung mit der US-A-3 870 387 beschriebenen Dimensionierungsprobleme, d.h. die nur sehr geringen Abstände zwischen der Achse der Rollen und der Längsachse der Führung vermieden werden, sondern auch eine im rechten Winkel zur Auszugrichtung der Schublade ausgerichtete Sperrfläche definiert wird.

Eine besonders einfache und sichere Führung des Führungszapfens am Seitenstück ergibt sich, weil die Führung eine Nut ist, die vorzugsweise im Bereich des vorderen Endes des Seitenstückes einen vertikalen Sperrbereich und einen am unteren Ende des Sperrbereiches anschließenden, aufsteigenden Bereich aufweist, dem ein horizontaler Bereich folgt.

Um das Einsetzen oder Herausnehmen einer Schublade in den Korpus zu erleichtern kann vorgesehen sein, daß der horizontale Bereich am hinteren Ende des Seitenstückes in einen abfallend ausgebildeten Bereich übergeht. Wird eine Schublade aus dem Korpus herausgenommen, so wird die Sperrschiene durch den abfallenden Bereich am hinteren Ende des Seitenstückes beim Herausnehmen der Schublade nach unten geführt, sodaß einerseit die Sperre der anderen Schubladen aufgehoben wird und anderseits die Schublade bei nach unten geschobener Sperrschiene wieder leicht eingesetzt werden kann.

Da der Führungszapfen beim Hineinschieben und beim Herausziehen der Schublade in der Führung gleitet und dabei stöhrende Geräusche entwickeln könnte, kann gemäß der Erfindung vorgesehen sein, daß im Übergangsbereich der Nut vom ansteigenden Bereich in den horizontalen Bereich eine Überhöhung vorgesehen ist und daß die Breite der Nut größer als die Breite bzw. der Durchmesser des Führungszapfens ist. Durch diese erfindungsgemäße Ausführungsform wird der Führungszapfen geringfügig über das Niveau der unteren Führungsflanke der Führungsnut gehoben und dort durch die Reibungskraft zwischen der Sperrschiene und dem Korpus festgehalten, sodaß er weder die obere noch die untere Führungsflanke der Nut berührt, wenn diese im horizontalen Bereich hin und hergeschoben wird.

Die erfindungsgemäße Führungsnut kann in Abhängigkeit vom Werkstoff auf verschiedenen Weisen hergestellt werden. Bei Spritzgußteilen kann sie z.B. bei dessen Herstellung mitgeformt werden, bei Schubladen bzw. Seitenstücken aus Holz kann sie aber auch eingefräst werden.

Insbesondere bei Strangpreßprofilen aus Aluminium od.dgl. kann es vorteilhaft sein, daß im vorderen Bereich des Seitenstückes eine Ausnehmung angeordnet ist, in welche ein Einsatzstück eingesetzt werden kann, das wenigstens den vertikalen Sperrbereich und den ansteigenden Bereich sowie gegebenenfalls die Überhöhung und einen Teil des horizontalen Bereichs aufweist. Der vordere Teil der Führung, der die Sperr- bzw. Entriegelungsfunktion übernimmt, kann so auf einfache Weise auch bei Strangpreßprofilen eingesetzt werden, nachdem eine entsprechende Ausnehmung in diesen ausgearbeitet wurde.

Vorteilhafterweise kann gemäß der Erfindung vorgesehen sein, daß im Seitenstück eine vorzugsweise durchgehende, im Querschnitt T-förmige Nut vorgesehen ist, die den horizontalen Bereich bildet. Diese Ausführungsform kann dadurch weitergebildet sein, daß in der T-förmigen Nut ein Teleskopstück mit etwa U-förmigem Querschnitt geführt ist und daß das dem hinteren Ende des Seitenstückes zugewandte Ende der Nut des Teleskopstückes geschlossen ist. Diese Ausführungsform ist insbesondere vorteilhaft, wenn die Schublade über ihre gesamte Länge aus dem Korpus herausgezogen werden soll, ohne daß der Führungszapfen außer Eingriff mit der Führungsnut kommt, was die Eingangs beschriebenen Probleme aufwerfen könnte.

Weitere Merkmale und Vorteile der Erfindung ergeben sich aus der nachfolgenden Beschreibung von Ausführungsbeispielen der Erfindung unter Bezugnahme der Zeichnungen. Es zeigt:
Fig. 1 ein Seitenstück einer Schublade mit einer erfindungsgemäßen Führung,
Fig. 2 ein Detail der Führung von Fig. 1 im vergrößerten Maßstab,
Fig. 3 eine weitere Ausführungsform der erfindungsgemäßen Auszugsperre,
Fig. 4 einen Schitt durch das Seitenstück von Fig. 3 entlang der Linie IV-IV, wobei auch ein Teil des Korpus dargestellt ist, die
Fig. 5 und 6 ein erfindungsgemäßes Teleskopstück im Schnitt bzw. in Draufsicht und
Fig. 7 eine Teilansicht einer Seitenwand eines Korpus.

In Fig. 1 ist ein Seitenstück 1 einer Schublade, z.B. aus Holz, dargestellt, die, wie an sich bekannt, eine Führungsrille 3, z.B. für eine Rollenführung der Schublade in einem Korpus aufweist. Unter der Führungsrille 3 ist eine Führung 4 im Seitenstück 1 der Schublade eingefräst, die im Bereich des vorderen Endes 5 des Seitenstückes 1 einen vertikalen Sperrbereich 6, einen daran anschließenden, vom unteren Endes des Sperrbereichs 6 schräg nach oben verlaufenden Bereich 7, einen daran anschließenden horizontalen Bereich 8 und im Bereich des hinteren Endes 10 des Seitenstückes 1 einen abfallenden Bereich 9 aufweist.

Wenn sich alle Schubladen in ihrer hineingeschobenen Stellung befinden, befinden sich die in Fig. 7 gezeigten Führungszapfen 13, 13', 13'' am unteren Ende 12 des Sperrbereiches 6 der Führung 4 jeder Schublade. Wird eine Schublade herausgezogen, so wandert der ihr zugeordnete Führungszapfen 13, 13' oder 13'' entlang des schrägen Bereiches 7 nach oben und die anderen Führungszapfen in den ihnen zugeordneten Sperrbereichen 6 zu dessen oberem Ende 11, so daß die Schubladen nicht mehr herausgezogen werden können. Da der Führungszapfen 13, 13' oder 13'' im Bereich 7 bzw. 8 der Führung 4 sicher geführt ist, erübrigt sich eine Rastsperre od.dgl. für die Sperrschiene 14, an der die Führungszapfen 13, 13', 13'' befestigt sind. Wird eine Schublade vollständig herausgezogen und aus dem Korpus herausgenommen, so wird der Führungszapfen 13, 13', 13'' durch den abfallenden Bereich 9 am hinteren Ende 10 des Seitenstückes 1 nach unten geführt, sodaß auch die anderen Schubladen problemlos herausgenommen werden können, da sie nicht mehr verriegelt sind.

Wie insbesondere aus Fig. 2 ersichtlich ist, ist im Übergangsbereich vom ansteigenden Bereich 7 zum horizontalen Bereich 8 eine Überhöhung 16 um das Maß h vorgesehen. Die Breite der Führung 4 ist etwas größer als der Durchmesser der Zapfen 13, 13', 13'', sodaß der Zapfen 13, 13', 13'' im Bereich 8 nicht an den Flanken 17, 18 der Führungsnut 4 anliegt, wodurch beim Verschieben einer Schublade störende Gleitgeräusche vermieden werden. Da zwischen der Sperrschiene 14 und der Seitenwand 19 des Korpus, in der diese geführt ist, eine geringfügige Gleitreibung wirkt, bleibt die Sperrschiene 14 in der durch die Überhöhung 16 vorgegebenen Stellung festgelegt.

In Fig. 3 ist eine Ausführungsform eines Seitenstückes 2 dargestellt, die vorzugsweise bei Strangpreßprofilen verwirklicht ist.

Wie aus Fig. 4 ersichtlich ist, kann die Schublade über das Seitenstück 2 auf herkömmliche Weise, wie z.B. unter 20 dargestellt, an der Seitenwand 19 des Korpus gelagert sein. Der Führungszapfen 13 ist in einer T-Nut 21 geführt. Im vorderen Bereich 22 des Seitenstückes 2 kann eine Ausnehmung 23 z.B. eingefräst werden, welche die Führungsnut 21 unterbricht. In dieser Ausnehmung 23 ist ein Einsatzstück 24 eingesetzt, das den Sperrbereich 6, den ansteigenden Bereich 7, die Überhöhung 16 und einen Teil der horizontalen Führungsnut 8 aufweist. Die Führungsnut 8 geht in die T-förmige Nut 21 über.

Um den Stauraum einer Schublade optimal nützen zu könnnen, ist es oftmals von Vorteil, wenn die Schublade vollständig aus dem Korpus herausgezogen werden kann, wozu die Führung 20 teleskopisch ausgebildet sein kann. Dabei muß jedoch gewährleistet sein, daß der Führungszapfen 21 auch in der äußersten Stellung von der Nut 21 geführt bleibt. Dies wird bei der Erfindung erreicht, indem in der T-Nut 21 ein Teleskopstück 25 gleitend geführt ist, das einen im wesentlichen U-förmigen Querschnitt aufweist. Das Teleskopstück 25 ist am hinteren Ende 26 geschlossen.

Wird die Schublade ganz aus dem Korpus herausgezogen, so kommt der in Fig. 3 strichliert eingezeichnete Führungszapfen 13 am hinteren Ende 26 des Teleskopstückes 25 zur Anlage und zieht dieses aus der T-Nut 21 heraus. Wird die Schublade wieder hineingeschoben, so gleitet der Führungszapfen zuerst im Teleskopstück 25 und dann in der Führungsnut 21 nach vorne. Das Teleskopstück 25 wird, soferne es nicht vom Führungszapfen 13 durch Reibung nach vorne geschoben wird, von der Rückwand des Korpus in die T-förmige Nut 21 hineingeschoben, wenn die Schublade ganz hineingeschoben wird.

In Fig. 7 ist schematisch eine Seitenwand 19 des Korpus dargestellt. An der Seitenwand 19 sind Führungen 30, 30', 30'' mit Führungsrollen 31, 31', 31'' befestigt, die z.B. in der Führungsrille 3 des Seitenstückes 1 gemäß Fig. 1 aufgenommen sind. Am oberen Ende 32 weist die Sperrschiene 14 einen Ansatz 33 auf, an dem ein Schloß angreifen kann, das an der obersten Schublade angeordnet ist. Durch das Schloß kann die Sperrschiene 14 auf und abgeschoben werden, wodurch auf einfache Weise alle Schubladen ent- bzw. verriegelt werden können. Da erfindungsgemäß für die Sperrschiene 14 keine Verriegelung durch Rasteinrichtungen od.dgl. erforderlich ist, um diese in ihrer obersten Stellung zu halten, wenn eine Schublade herausgezogen ist, ist das Versperren der Sperrschiene 14 über ein Schloß besonders leichtgängig möglich.

Zusammenfassend kann die Erfindung beispielsweise wie folgt dargestellt werden:

Bei einer Auszugsperre für Schubladen mit einer etwa vertikal in der Seitenwand des Korpus geführten Sperrschiene, die eine der Anzahl der Schubladen entsprechende Anzahl von Führungszapfen, die in einer Führung im Seitenstück der Schublade eingreifen können, ist die Führung 4 im wesentlichen über die gesamte Länge des Seitenstückes 1 verlaufend angeordnet ist. Die Führung 4 ist eine Nut, die vorzugsweise im Bereich des vorderen Endes 5 des Seitenstückes 1 einen vertikalen Sperrbereich 6 und einen am unteren Ende des Sperrbereiches 6 anschließenden, aufsteigenden Bereich 7 aufweist, dem ein horizontaler Bereich 8, 21 folgt. Wird eine von mehreren Schubladen herausgezogen, wird die Sperrschiene angehoben und die an ihr vorgesehenen, den anderen Schubladen zugeordneten Führungszapfen bewegen sich in deren Sperrbereich nach oben. Die anderen Schubladen können dann nicht herausgezogen werden. Durch die Führung 4 ist gewährleistet, daß die Sperrschiene über den gesamten Auszugbereich der Schublade sicher gehalten und geführt ist. Eine Rasteinrichtung, welche die Sperrschiene in ihrer angehobenen Stellung hält, ist nicht erforderlich.

## Patentansprüche

1. Auszugsperre für Schubladen mit einer etwa vertikal in der Seitenwand des Korpus geführten Sperrschiene, die eine der Anzahl der Schubladen entsprechende Anzahl von Führungszapfen zum Eingriff in eine Führung im Seitenstück der Schublade aufweist, wobei die Führung eine Nut ist, die im wesentlichen über die gesamte Länge des Seitenstückes verlaufend angeordnet ist, dadurch gekennzeichnet, daß die Führung (4, 21) vorzugsweise im Bereich des vorderen Endes (5, 22) des Seitenstückes (1, 2) einen vertikalen Sperrbereich (6) und einen am unteren Ende (12) des Sperrbereiches (6) anschließenden, aufsteigenden Bereich (7) aufweist, dem ein horizontaler Bereich (8, 21) folgt.

2. Auszugsperre nach Anspruch 1, dadurch gekennzeichnet, daß der horizontale Bereich (8) am hinteren Ende (10) des Seitenstückes (1) in einen abfallend ausgebildeten Bereich (9) übergeht.

3. Auszugsperre nach Anspruch 1 oder 2, dadurch gekennzeichnet, daß im Übergangsbereich der Nut (4) vom aufsteigenden Bereich (7) in den horizontalen Bereich (8) eine Überhöhung (16) vorgesehen ist und daß die Breite der Nut (8) größer als die Breite bzw. der Durchmesser des Führungszapfens (13, 13', 13'') ist.

4. Auszugsperre nach einem der Ansprüche 1 bis 3, dadurch gekennzeichnet, daß im vorderen Bereich (22) des Seitenstückes (2) eine Ausnehmung (23) angeordnet ist, in welcher ein Einsatzstück (24) geführt ist, das wenigstens den vertikalen Sperrbereich (6) und den ansteigenden Bereich (7) sowie gegebenenfalls die Überhöhung (16) und einen Teil des horizontalen Bereichs (8) aufweist.

5. Auszugsperre nach Anspruch 4, dadurch gekennzeichnet, daß im Seitenstück (2) eine vorzugsweise durchgehende, T-förmige Nut (21) vorgesehen ist, die den horizontalen Bereich bildet.

6. Auszugsperre nach Anspruch 5, dadurch gekennzeichnet, daß in der T-förmigen Nut ein Teleskopstück (25) mit etwa U-förmigem Querschnitt geführt ist und daß das dem hinteren Ende des Seitenstückes zugewandte Ende (26) der Nut des Teleskopstücks (25) geschlossen ist.

## Claims

1. Drawer locking means with a locking bar guided substantially vertically in the side wall of the carcase, said locking bar having a number, corresponding to the number of drawers, of guide pins for engagement in a guide means in the lateral portion of the drawer, the guide means being a groove which is disposed to extend substantially over the entire length of the said lateral portion, characterised in that the guide means (4, 21) has, preferably in the region of the forward end (5, 22) of the lateral portion (1, 2), a vertical locking zone (6), and a connecting rising zone (7), at the lower end (12) of the locking zone (6), which is followed by a horizontal zone (8, 21).

2. Drawer locking means according to claim 1, characterised in that the horizontal zone (8) merges at the rear end (10) of the lateral portion (1) into a zone (9) which is designed to descend.

3. Drawer locking means according to claim 1 or 2, characterised in that, in the transitional region of the groove (4) from the rising zone (7) into the horizontal zone (8), an elevated portion (16) is provided, and in that the width of the groove (8) is greater than the width or the diameter of the guide pin (13, 13', 13'').

4. Drawer locking means according to one of claims 1 to 3, characterised in that there is disposed in the forward region (22) of the lateral portion (2) a recess (23) in which an insert piece (24) is guided, which has at least the vertical locking zone (6) and the rising zone (7) and if necessary also the elevated portion (16) and a portion of the horizontal zone (8).

5. Drawer locking means according to claim 4, characterised in that there is provided in the lateral portion (2) a preferably continuous groove (21), T-shaped in cross-section, which forms the horizontal zone.

6. Drawer locking means according to claim 5, characterised in that a telescopic member (25) with a substantially U-shaped cross-section is guided in the T-shaped groove, and in that the end (26) of the groove of the telescopic member (25) facing the rearward end of the lateral portion is closed.

## Revendications

1. Dispositif de blocage pour tiroirs, comportant une barre de verrouillage qui est guidée sensiblement verticalement dans une paroi latérale du corps et présente des tourillons de guidage en nombre égal au nombre de tiroirs, qui pénètrent dans une glissière dans la joue du tiroir, la glissière étant une rainure qui s'étend sensiblement sur la totalité de la longueur de la joue, caractérisé par le fait que la glissière (4, 21) présente, de préférence dans la région de l'extrémité antérieure (5, 22) de la joue (1, 2), un tronçon de blocage (6) et un tronçon (7) montant qui se raccorde à l'extrémité inférieure (12) du tronçon de blocage (6) et est suivi d'un tronçon (8, 21) horizontal.

2. Dispositif de blocage selon la revendication 1, caractérisé par le fait que, à l'extrémité postérieure (10) de la joue (1), le tronçon (8) horizontal se raccord à un tronçon descendant (9).

3. Dispositif de blocage selon la revendication 1 ou la revendication 2, caractérisé par le fait qu'il est prévu une surélévation (16) dans le tronçon de la rainure (4) assurant la transition entre le tronçon montant (7) et le tronçon horizontal (8) et par le fait que la largeur de la rainure (4) est supérieure à la largeur ou au diamètre du tourillon de guidage (13, 13' 13'').

4. Dispositif de blocage selon l'une des revendications 1 3, caractérisé par le fait qu'un évidement (23) est disposé dans la région antérieure (22) de la joue (2), évidement dans lequel est placé un élément (24) rapporté qui contient au moins le tronçon de blocage (6) vertical et le tronçon montant (7) ainsi qu'éventuellement la surélévation (16) et une partie du tronçon horizontal (8).

5. Dispositif de blocage selon la revendication 4, caractérisé par le fait qu'il est prévu dans la joue (2) une rainure (21) en T, de préférence continue qui constitue le tronçon horizontal.

6. Dispositif de blocage selon la revendication 5, caractérisé par le fait qu'un élément (25) télescopique à section transversale sensiblement en U est guidé dans la rainure en T et par le fait que l'extrémité (26) de la rainure de l'élément (25) télescopique tournée vers l'extrémité postérieure de la joue est fermée.
